# EUROPÄISCHE PATENTANMELDUNG

(11) **EP 4 764 141 A1**
(43) Veröffentlichungstag der Anmeldung: **24.06.2026**
(21) Anmeldenummer: 25215035.4
(22) Anmeldetag: 11.11.2025
(51) Int. Cl.: E06B 9/17, E06B 9/174

(54) **BEFESTIGUNGSSYSTEM ZUR FESTLEGUNG EINER KONSOLE FÜR EINE SONNENSCHUTZANLAGE UND ENTSPRECHEND AUSGEBILDETE SONNENSCHUTZANLAGE**

(30) Priorität: 20.12.2024 DE 102024139468
(71) Anmelder: WAREMA Renkhoff SE, 97828 Marktheidenfeld (DE)
(72) Erfinder: Schmöger, Felix, 97828 Marktheidenfeld (DE)
(74) Vertreter: Boult Wade Tennant LLP

(57) **Zusammenfassung**

Ein Befestigungssystem dient zur Festlegung einer Konsole (12; 112) für eine Sonnenschutzanalage (14) in Bezug auf eine Führungsschiene (20) oder eine sonstige Profilschiene (136), wobei die Konsole (12; 112) ein Schwert (16; 116) aufweist, das in einen Profilquerschnitt (18; 118) der Führungsschiene (20) oder eines mit dieser verbundenen Senkrechtprofils oder einer sonstige Profilschiene (136) eingesteckt und mittels dort festgelegten Befestigungsmitteln gegen Auszug gesichert ist. Um eine auch unter auftretenden Toleranzen einfachere Montage zu ermöglichen und auch einen Ausgleich bei Längenänderungen zu ermöglichen, ist vorgesehen, dass die Befestigungsmittel in eine Aussparung (32) des Schwertes (16; 116) der Konsole (12; 112) eingreifen, wobei zwischen den Befestigungsmitteln und der Aussparung (32) ein Bewegungsfreiheitsgrad in Richtung einer benachbarten Führungsschiene vorgesehen ist und die Breite des Schwertes (16; 116) in dieser Richtung schmäler als der Profilquerschnitt (18; 118) ausgeführt ist, in den das Schwert (16; 116) eingesteckt ist.

## Beschreibung

Die Erfindung betrifft gemäß dem Oberbegriff von Anspruch 1 ein Befestigungssystem zur Festlegung einer Konsole für eine Sonnenschutzanalage in Bezug auf eine Führungsschiene oder ein sonstiges Profil, wobei die Konsole ein Schwert aufweist, das in einen Profilquerschnitt der Führungsschiene oder eines mit dieser verbundenen Senkrechtprofils oder eines sonstigen Profils eingesteckt und mittels dort festgelegten Befestigungsmitteln gegen Auszug gesichert ist. Gegenstand der vorliegenden Erfindung ist auch eine mit einem solchen Befestigungssystem ausgebildete Sonnenschutzanlage sowie eine Fassadenkonstruktion mit einer solchen integrierten Sonnenschutzanlage.

EP 4 019 734 B1 zeigt eine Befestigungsanordnung der eingangs beschriebenen Art mit einer Seitenkonsole einer Sonnenschutzanlage, die mittels eines Schwertes an einer Führungsschiene festgelegt ist, wobei ein Gewindestift in das Schwert eingeschraubt ist.

Die DE 10 2014 009 502 A1 zeigt eine Befestigung einer Konsole mittels eines separaten Schwertes, das in einen Einsteckkanal eingepresst und mit der Konsole verschraubt ist.

Die DE 20 2017 006 481 U1 zeigt eine Konsole mit einem Schwert mit mehreren Langlöchern, das einen an den Einsteckkanal angepassten Querschnitt aufweist und mit Befestigungsschrauben mit der Führungsschiene verschraubt ist.

Die bekannten Befestigungssysteme sehen vor, dass die Sonnenschutzanlage starr mit den Führungsschienen verschraubt ist. Dies kann bei der Montage oder im späteren Betrieb zu Schwierigkeiten führen, weil zum einen Längenausdehnungen bei Temperaturschwankungen insbesondere über die Anlagenbreite nicht ausgeglichen werden können und zu mechanischen Verspannungen führen und zum anderen Fertigungstoleranzen bei der Montage nur mit großem Aufwand ausgeglichen werden können. Ebenso können bei der Montage entstehende Maßabweichungen im späteren Betrieb Probleme verursachen.

Die Aufgabe der vorliegenden Erfindung besteht darin, die zuvor genannten Probleme zu vermeiden.

Erfindungsgemäß wird die Aufgabe durch ein Befestigungssystem der eingangs genannten Art gelöst, bei welchem die Befestigungsmittel in eine Aussparung des Schwertes der Konsole eingreifen, wobei zwischen den Befestigungsmitteln und der Horizontalöffnung ein Bewegungsfreiheitsgrad in Richtung einer benachbarten Führungsschiene oder einer sonstigen Profilschiene vorgesehen ist und die Breite des Schwertes in dieser Richtung schmäler als der Profilquerschnitt ausgeführt ist, in den das Schwert eingesteckt ist.

Durch die erfindungsgemäße Lösung ist es möglich, wenigstens im Bereich einer Konsole eine seitliche Verschieblichkeit des Schwertes zu ermöglichen, so dass sich die Teile relativ zueinander bewegen können. Dies hat zunächst Vorteile, weil dadurch Toleranzen, wie beispielsweise Fertigungs-, Montage- oder gegebene Fassaden oder Mauserwerkstoleranzen ausgeglichen zu können, während im Betrieb Längenausdehnungen über die Anlagenbreite verspannungsfrei ablaufen können. Insbesondere bei gekoppelten Anlagen ist dies von besonderem Vorteil. Gekoppelte Anlagen, die auch als Gruppenanlagen bezeichnet werden Gruppenanlagen, umfassen sowohl mechanisch gekuppelte Anlagen, d.h. mehrere Anlagen laufen über einen gemeinsamen Antrieb, oder auch Reihenanlagen, bei denen die Anlagen direkt nebeneinander in einem Blendenband montiert werden, unabhängig davon, ob die Blenden auf separaten Führungsschienen oder auf einteiligen Doppelführungsschienen aufgesteckt sind.

Der Begriff Konsole bezeichnet hier im Übrigen jede Art von Verbindungselement, das entweder selbst ein Tragteil der Sonnenschutzanlage ist oder mit einem Tragteil der Sonnenschutzanlage zu verbinden ist. Die Konsole kann auch durch das Seitenteil selbst ausgebildet sein, so dass hier beide Begriffe nebeneinander verwendet werden.

Weiterhin ist der Begriff Senkrechtprofil hier so zu verstehen, dass dieses durchaus auch eine Neigung bezüglich der Vertikalen haben kann, beispielsweise bis zu 10°. Das gilt auch für die Ausrichtung der Führungsschiene. Ein solcher Fall kann bei schrägen Fassaden oder geneigt montierten Sonnenschutzanlagen auftreten.

In einer bevorzugten Ausführungsform der Erfindung ist vorgesehen, dass die Befestigungsmittel einen in den Profilquerschnitt ragenden Vorsprung aufweisen, der in einen entsprechend geneigte Aussparung in dem Schwert eingreift.

Diese Ausgestaltung stellt einerseits den gewünschten Bewegungsfreiheitsgrad sicher, wobei gleichzeitig eine einfache Montierbarkeit gewährleistet ist.

Der Vorsprung kann z.B. durch einen Horizontalschenkel eines Befestigungs- oder Sicherungswinkels gebildet sein, es sind aber auch geneigte Vorsprünge möglich, die in einen entsprechend schräg verlaufenden Aussparung in dem Schwert eingreifen.

Eine bevorzugte Weiterbildung des Befestigungssystems sieht vor, dass der Horizontalschenkel des Befestigungswinkels durch einen Schlitz in der vorderen Stirnseite oder auch in der hinteren Rückseite des Profilquerschnitts der Führungsschiene oder des Senkrechtsprofils ragt und ein senkrecht abgewinkelter Schenkel mit der Führungsschiene oder dem Senkrechtprofil verbunden, z.B. verschraubt, verklebt oder vernietet ist. Dieses Prinzip lässt sich auch bei geneigten Vorsprüngen/Schlitzen umsetzen.

Alternativ können die Befestigungsmittel auch als Vorsprung oder in der Form eines Bolzens von einer seitlichen Flanke des Profilquerschnitts her in eine entsprechend ausgestaltete Öffnung in dem Schwert eingreifen.

Mittels einer dieser Ausgestaltungen lässt sich der Befestigungswinkel oder in sonstiges Befestigungselement nach dem Einstecken des Schwertes in den Profilquerschnitt in besonders einfacher Weise montieren.

Bei mehreren miteinander gekoppelten Anlagen ist vorzugsweise vorgesehen, dass an wenigstens einem Profilquerschnitt beidseitig Führungsschienen vorgesehen sind. Das Schwert kann hierbei einer Konsole zugeordnet sein, die beidseitig als Lagerbock für Sonnenschutzanlagen dienen kann, wobei die Wickelwellen oder auch sonstige Antriebswellen der Sonnenschutzanlagen im Bereich der Konsole drehstarr miteinander gekoppelt werden können.

Gegenstand der vorliegenden Erfindung ist auch eine Sonnenschutzanlage mit einem Befestigungssystem nach einem der vorhergehenden Ansprüche. Hierbei sind wenigstens zwei oder mehr Profilquerschnitte vorgesehen, in die die Schwerter von Konsolen eingesteckt sind, wobei das Befestigungssystem nach einem der vorhergehenden Ansprüche an wenigstens einer Verbindung zwischen einem Schwert und einem Profilquerschnitt vorgesehen ist.

Es ist nicht erforderlich, alle Schwerter einer Sonnenschutzanlage, wobei hier auch ein Verbund mehrerer nebeneinander liegender Sonnenschutzanlagen unter diesem Begriff zusammengefasst wird, mit seitlichem Spiel in ihrem jeweiligen Profilquerschnitt anzuordnen. Solche Anlagen werden auch als Gruppenanlagen oder Verbundanlagen bezeichnet. Es kann auch vorteilhaft sein, dass ein Schwert zur Bildung eines Festlagers ohne Spiel in einen Profilsquerschnitt eingesteckt und in geeigneter Weise festgelegt ist.

Das Konzept mit einem Festlager kann in einer bevorzugten Weiterbildung der Erfindung auch bei wenigstens zwei gekoppelten Verschattungsbehänge mit zwischenliegenden Führungsschienen eingesetzt werden.

Das Festlager kann an einem beliebigen Schwert vorgesehen sein, bei mehreren nebeneinander angeordneten Verschattungen vorzugsweise in einem mittigen Bereich, damit sich Längenausdehnungen nicht über die gesamte Anlagenbreite addieren können.

Nebeneinander angeordnete Anlagen können aber auch unabhängig voneinander gelagert sein, wobei eine Kopplung der Antriebe über eine in Längsrichtung verschiebliche Kupplung realisiert sein kann.

Grundsätzlich eignet sich die erfindungsgemäße Lösung für Sonnenschutzanlagen jeglicher Art, vorzugsweise für solche, die Wickelelemente für einen Behang oder Aufzugsorgane aufweisen, wobei eine solche Sonnenschutzanlage z.B. als Fenstermarkise, Raffstore oder Rollladen ausgebildet ist.

Die erfindungsgemäße Lösung erfasst auch aber nicht nur eine Fassadenkonstruktion mit einer an eine Pfosten-/Riegelkonstruktion oder Elementfassaden angebundenen Sonnenschutzanlage der zuvor beschriebenen Art. Die erfindungsgemäße Lösung entfaltet bei ihrem Einsatz in einer Fassadenkonstruktion ihre Vorteile in besonderer Weise, da bei Fassadenkonstruktionen die angesprochenen Maßabweichungen infolge von Längenausdehnungen oder Fertigungs-, Montage- oder Fassadentoleranzen besonders kritisch sein können.

Weitere Merkmale, Einzelheiten und Vorteile der Erfindung ergeben sich aus dem Wortlaut der Ansprüche sowie aus der nachfolgend anhand der Zeichnung beschriebenen Ausführungsbeispiel. Es zeigen:
Fig. 1 eine Seitenansicht einer Sonnenschutzanlage mit ein einen Profilquerschnitt eingesteckten Konsole.
Fig. 2 eine gegenüber Fig. 1 leicht gedrehte Ansicht;
Fig. 3 eine Draufsicht auf zwei nebeneinanderliegende, in einen Profilquerschnitt eingesteckte Konsolen benachbarter Sonnenschutzanlagen;
Fig. 4 eine Schrägansicht einer weiteren Ausführungsform eines Sicherungswinkels.

In Fig. 1 ist eine mit einer Blende 10 verkleidetes Seitenteil 12 einer Sonnenschutzanlage 14 gezeigt, die mittels eines Schwertes 16 in einen Profilquerschnitt 18 einer vertikalen Führungsschiene 20 eingesteckt ist. Bei der Sonnenschutzanlage kann es sich um einen Rollladen, einen Raffstore, eine Fenstermarkise oder eine sonstige, für den Außeneinsatz geeignete Sonnenschutzanlage handeln.

Das Schwert 16 kann einteilig mit dem Seitenteil und einer Konsole ausgebildet sein, es sind aber auch Ausgestaltungen möglich, bei denen das Schwert als separates Bauteil mit der Konsole verbunden ist. Da die konstruktive Ausbildung an dieser Stelle nicht relevant für die Erfindung ist, werden hier Seitenteil und Konsole mit den jeweils gleichen Bezugszeichen markiert. Gleiches gilt für die Führungsschiene 20, in die der Profilquerschnitt 18 einstückig integriert sein kann. Es sind auch Varianten denkbar, in denen die Sonnenschutzanlage gar keine Führungsschiene benötigt und der Profilquerschnitt in einem sonstigen Vertikalprofil ausgebildet ist.

Um das Schwert 16 gegen Herausziehen aus dem Profilquerschnitt 18 zu sichern, ist ein Sicherungswinkel 22 vorgesehen, der aus Blech gefertigt sein kann. Der Sicherungswinkel 22 besitzt einen Vertikalschenkel 24, der an einer Stirnseite von außen auf eine Wandung 26 des Profilquerschnitts 18 angeschraubt ist. Auf die Möglichkeit einer geneigten Ausrichtung der in Bauteil ist weiter oben bereits hingewiesen worden.

Ein davon abgewinkelter Horizontalschenkel 28 ragt durch einen passend ausgeformten Schlitz 30 in der Wandung 26 in den Profilquerschnitt 18 hinein.

Das Schwert 16 besitzt auf der Höhe des Horizontalschenkels 28 eine hier horizontal ausgerichtete Aussparung 32, in die der Horizontalschenkel 28 hineinragt, so dass das Schwert 16 nicht mehr aus dem Profilquerschnitt 18 herausgezogen werden kann.

Gleichzeitig bleibt durch die Ausbildung der Horizontalschenkels 28 und der schlitzartigen, horizontal ausgerichteten Aussparung 32 in dem Schwert eine Bewegungsfreiheitsgrad des Schwerts in einer Richtung horizontal parallel zu einer zu verschattenden Gebäudefläche (nicht gezeigt) erhalten, der in Fig. 2 und 3 mit den Pfeilen "Y" veranschaulicht ist. In Verbindung mit einer Innenbreite des Profilquerschnitts 18 zwischen den Innenwandungen 34, die größer als die Breite des Schwerts 16 gewählt ist, ist es dem Schwert ermöglicht, Positionsänderungen in Folge von Längenausdehnungen oder Maßtoleranzen bei der Fertigung oder Montage auszugleichen, so dass keine Spannungskräfte in der Sonnenschutzanlage, den Führungsschienen oder Rahmenelementen des Fensters oder einer Fassade auftreten können.

Es ist ggf. nicht erforderlich, beide Schwerter einer Sonnenschutzanlage in der zuvor beschriebenen Art in dem Profilquerschnitt aufzunehmen. So kann an einem Ende der Sonnenschutzanlage das Schwert fest verankert sein, während das am gegenüberliegenden Ende oder mittig vorgesehene Schwert 16 den Ausgleich ermöglichen kann, indem es in der zuvor beschriebenen Art in dem Führungsquerschnitt aufgenommen ist.

Die zuvor beschriebene Lösung eignet sich auch für mehrere im Verbund nebeneinander angeordnete Sonnenschutzanlage, deren Wickelantriebe miteinander gekoppelt sind. Dies ist beispielhaft in Fig. 3 veranschaulicht. Dort sind in der Draufsicht zwei Konsolen 12, 112 von nebeneinander angeordneten Sonnenschutzanlagen gezeigt, wobei alle übrigen Teile der Anlagen nicht dargestellt sind.

Beide Konsolen 12, 112 sind mit ihren Schwertern 16, 116 in einen gemeinsamen Profilquerschnitt 18 eingesteckt. Die beiden Schwerter 16, 116 liegen in der gezeigten Position in einem variablen Abstand zueinander und verfügen auch über Spiel zu den seitlich liegenden Innenwandungen 34, 134, so dass beide Konsolen sich aus ihren gezeigten Positionen relativ zueinander und innerhalb des Profilquerschnittes 118 in einer Richtung parallel zu den zu verschatteten Fläche (siehe Pfeil) bewegen können.

Der Profilquerschnitt 118 ist hier Teil einer Fassadenkonstruktion, wobei die ihn ausbildende Profilschiene 136 über seitliche Aufnahmen 138 verfügt, in welche Führungsschieneneinsätze (nicht gezeigt) montiert werden können.

Der Sicherungswinkel 122, der wiederum über einen Vertikalschenkel 124 und einen Horizontalschenkel 128 verfügt, erstreckt sich bei diesem Ausführungsbeispiel über die gesamte Breite des Profilquerschnitts 18, so dass beide Konsolen 12, 112 mit ihren entsprechend ausgebildeten horizontal ausgerichteten Öffnungen 32 mittels eines einzigen Sicherungswinkels 122 gegen Herausziehen gesichert sind, der konstruktiv dem Sicherungswinkel 22 aus Fig. 1 und 2 entspricht.

Die beiden Konsolen können ggf. auch miteinander verbunden oder sogar einstückig ausgebildet sein, wobei dann natürlich die relative Bewegungsfreiheit zwischen den Konsolen entfällt.

Die Montage erfolgt in der Weise, dass zunächst die Profilschienen mit dem Profilquerschnitt 18, 118 an einem Fensterrahmen, einem Fassadenelement oder einer Gebäudewand festgelegt werden, wobei die Profilsschienen selbst auch bereits als Führungsschienen ausbildet oder zur Aufnahme von Führungsschieneneinsätzen ausgebildet sein können.

Nachfolgend werden die Konsolen mit ihren Schwertern 16, 116 in die Profilquerschnitte 18, 118 eingesteckt, wobei die Sonnenschutzanlagen vollständig oder teilweise vormontiert sein können, d.h. in einem solchen Fall wird die Sonnenschutzanlage mit beiden Schwertern gleichzeitig in die Profilquerschnitte eingesetzt. In Fig. 2 ist die Einsteckrichtung mit dem Pfeil bei X veranschaulicht.

Die Einstecktiefe ist durch einen Anschlag (nicht gezeigt) am oberen Rand des Profilquerschnitts 18, 118 definiert, so dass die horizontal ausgerichteten Öffnungen 32 nach dem Einsetzen auf der Höhe der Schlitze 30 in den stirnseitigen Wandungen der Profilquerschnitte 18, 118 liegen.

Schließlich werden die Sicherungswinkel 22, 122 eingesetzt, wobei die Horizontalschenkel 28 von außen durch die Schlitze 30 in die hier horizontal ausgerichteten Aussparungen 32 in den Schwertern eingesteckt werden. Abschließend werden die Sicherungswinkel 22, 122 mit Hilfe von Schrauben 40 mit der Stirnwandung 26 des Profilsquerschnitts 18 verschraubt.

Fig. 4 zeigt einen Sicherungswinkel 122, der mittig am Ende eines Horizontalschenkel 128 eine Nase 142 aufweist, die zwischen die beiden nebeneinander liegenden Konsolen 112 ragt (siehe Fig. 3) und dadurch deren maximalen Verschiebeweg begrenzt. Grundsätzlich ermöglicht das in Fig. 3 gezeigte Konzept einen sehr großen axialen Ausgleich, durch welchen sich die Konsolen sogar über die Mittelposition hinaus verlagern könnten, was durch die Nase 142 verhindert wird.

Durch die Begrenzung des axialen Verschiebewegs der Konsolen 112, wenn diese sich seitlich an die Nase 142 als Anschlag anlegen, wird verhindert, dass sich die Tuchballen (nicht gezeigt) zu weite von den Sollpositionen in Bezug auf die Führung entfernen, was ansonsten negative Einflüsse auf das Wickelverhalten und die Tuchoptik sowie die Tuchspannung haben könnte.

Die Nase 142 besitzt Fasen 144 an ihren Rändern, so dass sich die Nase bei der Montage leicht zwischen die beiden benachbarten Konsolen einführen lässt.

Die Erfindung ist nicht auf eine der vorbeschriebenen Ausführungsformen beschränkt, sondern in vielfältiger Weise abwandelbar.

Sämtliche aus den Ansprüchen und der Beschreibung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- 10: Blende
- 12: Konsole/Seitenteil
- 14: Sonnenschutzanlage
- 16: Schwert
- 18: Profilquerschnitt
- 20: Führungsschiene
- 22: Sicherungswinkel
- 24: Vertikalschenkel
- 26: Wandung des Profilquerschnitts
- 28: Horizontalschenkel
- 30: Schlitz
- 32: Aussparung
- 34: Innenwandung
- 40: Schraube
- 112: Konsole
- 116: Schwert
- 118: Profilquerschnitt
- 122: Sicherungswinkel
- 124: Vertikalschenkel
- 128: Horizontalschenkel
- 134: Innenwandung
- 136: Profilschiene
- 138: Seitliche Aufnahmen
- 142: Nase
- 144: Fasen

## Patentansprüche

1. Befestigungssystem zur Festlegung einer Konsole (12; 112) für eine Sonnenschutzanalage (14) in Bezug auf eine Führungsschiene (20) oder eine sonstige Profilschiene (136) , wobei die Konsole (12; 112) ein Schwert (16; 116) aufweist, das in einen Profilquerschnitt (18; 118) der Führungsschiene (20) oder eines mit dieser verbundenen Senkrechtprofils oder einer sonstige Profilschiene (136) eingesteckt und mittels dort festgelegten Befestigungsmitteln gegen Auszug gesichert ist, **dadurch gekennzeichnet, dass** die Befestigungsmittel in eine Aussparung (32) des Schwertes (16; 116) der Konsole (12; 112) eingreifen, wobei zwischen den Befestigungsmitteln und der Aussparung (32) ein Bewegungsfreiheitsgrad in Richtung einer benachbarten Führungsschiene oder einer sonstigen Profilschiene vorgesehen ist und die Breite des Schwertes (16; 116) in dieser Richtung schmäler als der Profilquerschnitt (18; 118) ausgeführt ist, in den das Schwert (16; 116) eingesteckt ist.

2. Befestigungssystem nach Anspruch 1, **dadurch gekennzeichnet, dass** die Befestigungsmittel einen in den Profilquerschnitt (18; 118) ragenden Vorsprung aufweisen, der in einen entsprechend geneigte Aussparung (32) in dem Schwert (16; 116) eingreift.

3. Befestigungssystem nach Anspruch 2, **dadurch gekennzeichnet, dass** der Horizontalvorsprung durch einen Horizontalschenkel (28) eines Befestigungswinkels (22) gebildet ist.

4. Befestigungssystem nach Anspruch 3, **dadurch gekennzeichnet, dass** der Horizontalschenkel (28) des Befestigungswinkels (22) durch einen Schlitz (30) in der Stirnseite des Profilquerschnitts (18; 118) der Führungsschiene (20) oder der Profilschiene (136) ragt und ein parallel zur Schiene abgewinkelter Schenkel (24) mit der Führungsschiene (20) oder der Profilschiene (136) verbunden ist.

5. Befestigungssystem nach Anspruch 1 oder 2, **dadurch gekennzeichnet, dass** die Befestigungsmittel als Vorsprung oder in der Form eines Bolzens von einer seitlichen Flanke des Profilquerschnitts her in eine entsprechend ausgestaltete Öffnung in dem Schwert eingreifen.

6. Befestigungssystem nach einem der vorhergehenden Ansprüche, **dadurch gekennzeichnet, dass** an einem Profilquerschnitt (118) beidseitig Führungsschienen vorgesehen sind.

7. Befestigungssystem nach Anspruch 6, **dadurch gekennzeichnet, dass** an den Befestigungsmitteln eine Nase (142) vorgesehen ist, die zwischen die Konsolen (112) ragt und deren Bewegungsfreiheitsgrad beschränkt.

8. Sonnenschutzanlage mit einem Befestigungssystem nach einem der vorhergehenden Ansprüche, **dadurch gekennzeichnet, dass** wenigstens zwei oder mehr Profilquerschnitte (18; 118) vorgesehen sind, in die die Schwerter (16; 116) von Konsolen (12; 112) eingesteckt sind, wobei das Befestigungssystem nach einem der vorhergehenden Ansprüche an wenigstens einer Verbindung zwischen einem Schwert (16; 116) und einem Profilquerschnitt (18; 118) vorgesehen ist.

9. Sonnenschutzanlage nach Anspruch 8, **dadurch gekennzeichnet, dass** ein Schwert zur Bildung eines Festlagers ohne Spiel in einen Profilsquerschnitt (18; 118) eingesteckt ist.

10. Sonnenschutzanlage nach Anspruch 8 oder 9, **dadurch gekennzeichnet, dass** wenigstens zwei gekoppelte Verschattungsbehänge mit zwischenliegenden Führungsschienen vorgesehen sind.

11. Sonnenschutzanlage nach Anspruch 10, **dadurch gekennzeichnet, dass** an der zwischenliegenden Führungsschiene im Profilquerschnitt Befestigungsmittel mit einer Nase zwischen Konsolen (112) vorgesehen sind, die jeweils einem Verschattungsbehang zugeordnet sind.

12. Sonnenschutzanlage nach einem der Ansprüche 8 bis 11, **dadurch gekennzeichnet, dass** sie als Fenstermarkise, Raffstore oder Rollladen ausgebildet ist.

13. Fassadenkonstruktion mit einer an eine Pfosten-/Riegelkonstruktion oder eine Elementfassade angebundenen Sonnenschutzanlage (14) nach einem der Ansprüche 8 bis 12.
